# EUROPÄISCHE PATENTSCHRIFT

(11) **EP 0 092 658 B1**
(45) Veröffentlichungstag und Bekanntmachung des Hinweises auf die Patenterteilung: **29.05.1985**
(21) Anmeldenummer: 83101892.4
(22) Anmeldetag: 26.02.1983
(51) Int. Cl.: B41F 13/06, B65H 23/32

(54) **Luftumspülte Wendestange**
Turning bar with air cushion
Barre de retournement à coussin d'air

(30) Priorität: 24.04.1982 DE 3215472
(43) Veröffentlichungstag der Anmeldung: 02.11.1983
(73) Patentinhaber: M.A.N.-ROLAND Druckmaschinen Aktiengesellschaft, 63012 Offenbach (DE)
(72) Erfinder: Heller, Albert, D-8911 Pestenacker (DE); Birkmair, Hubert, D-8904 Friedberg (DE); Grauberger, Hermann, D-8900 Augsburg (DE)

## Beschreibung

Die Erfindung betrifft eine blasluftbeaufschlagte Wendestange zum Umlenken von Druckträgerbahnen, bestehend aus einem mit Luftaustrittsöffnungen versehenen äußeren Rohr und einer Einrichtung zur Abdeckung von durch die Druckträgerbahn nicht abgedeckten Luftaustrittsöffnungen.

Aus der DE-AS 2 026 355 ist bereits eine sogenannte luftumspülte Wendestange zum Umlenken von Papierbahnen bekannt, bei der durch die von der umzulenkenden Papierbahn nicht abgedeckten Luftaustrittsöffnungen durch außen auf der Wendestange fixierbare Abdeckbleche verschließbar sind. Derartige Abdeckbleche außen auf der Wendestange sind störend und können zur Beschädigung der Papierbahn bei nicht sorgfältiger Arbeitsweise des Druckpersonals führen. Mit dieser bekannten Abdeckmethode ist außerdem eine individuelle Abdeckung von einzelnen, nicht benötigten Luftaustrittsöffnungen nicht möglich, sondern lediglich die Randbereiche der Wendestange.

Aufgabe der Erfindung ist es, eine Einrichtung aufzuzeigen, mit der nicht benötigte Luftaustrittsöffnungen individuell vom Inneren der Wendestange her verschließbar sind.

Diese Aufgabe wird durch die Anwendung der Merkmale des kennzeichnenden Teiles des Anspruches 1 gelöst. Weiterbildungen der Erfindung ergeben sich aus den Unteransprüchen sowie aus der Beschreibung in Verbindung mit den Zeichnungen. In diesen zeigt
Fig. 1 eine Teilansicht von zwei zwischen Seitenwänden gelagerten Wendestangen,
Fig. 2 einen Teilschnitt durch eine Wendestange,
Fig. 3 einen Schnitt entlang der 111-111 der Wendestange gemäß Fig. 2,
Fig. 4 ein zweites Ausführungsbeispiel der Erfindung und
Fig. 5 ein drittes Ausführungsbeispiel der Erfindung.

Bei dem ersten Ausführungsbeispiel gemäß Fig. 1 sind zwei Enden einer herkömmlich zwischen zwei Maschinenseitenwänden 1, 2 auf einer Traverse 3 gelagerten, durch eine Gewindespindel 4 verschiebbaren Wendestangen 5, 6 gezeigt. Diese Wendestangen 5, 6 weisen eine Anzahl von Luftaustrittsöffnungen 7, 8, 9 auf, die üblicherweise im Bereich der einlaufenden und ablaufenden Papierbahn, d. h. etwa 180° zueinander versetzt, in Reihen angeordnet sind.

Fig. 2 zeigt einen Teilschnitt durch die Wendestange 6, an dem im folgenden die erfindungsgemäße Einrichtung zum wahlweisen Verschließen und Freigeben von Luftaustrittsöffnungen 7, 8, 9 erläutert wird.

Die in den Fig. 1 und 2 gezeigte Wendestange 6 besteht aus einem äußeren Rohr 11, in das eine Anzahl Rohrstücke 12 eingeschoben sind. Bei dem Ausführungsbeispiel ist die Länge dieser Rohrstäcke 12 etwas größer als der Abstand von zwei benachbarten Luftaustrittsöffnungen 9 in einer Lochreihe, so daß mit einem Rohrstück 12 jeweils zwei, in Axialrichtung benachbarte Luft austrittsöffnungen 9 abdeckbar oder fr_{R}igfbbar sind. In Umfangsrichtung weist jedes dieser Rohrstücke 12 Vertiefungen bzw. Ausnehmun gen 10 auf. Fig.2 läßt erkennen, daß aus Gründen der Wärmeausdehnung jeweils zwischen zwei benachbarten Rohrstücken 12 ein kleiner Abstand vorgesehen ist, wobei durch die Ausbildung der Enden der Rohrstücke 12 die Abdichtung und Lagestabilität des Systems trotzdem gewährleistet sind. Die Rohrstücke 12 weisen in Umfangsrichtung verlaufende Durchbrüche bzw. Schlitze 13 auf, die durch Verdrehen der inneren Rohrstücke 12 zu den Luftaustrittsöffnungen 7, 8, 9 so einstellbar sind, daß einige oder alle dieser Luftaustrittsöffnungen 7, 8, 9 geöffnet oder verschlossen sind. Bekanntlich wird derartigen, sogenannten luftumspülten Wendestangen Druckluft (beispielsweise axial) zugeführt, die zur besseren Führung der umzulenkenden Druckträger bahn aus den genannten Luftaustrittsöffnungen auszuströmen vermag. Durch die umfangsmäßige Versetzung der Schlitze 13 in den inneren Rohrstücken 12 kann eine weitere Einflußnahme auf die abzudeckenden Luftaustrittsöffnungen 7 bis 9 erreicht werden.

Durch erfindungsgemäße Durchbrüche bzw. Öffnungen 14 im Mantel des äußeren Rohres 11 für ein jedes der Rohrstücke 12 wird in einfacher Weise ermöglicht, daß die inneren Rohrstücke 12 in Umfangsrichtung drehbar sind. Bei dem Ausführungsbeispiel gemäß Fig. 1 und 2 ist dies in folgender Weise möglich: Die inneren Rohrstücke 12 weisen in Umfangsrichtung verlaufende Vertiefungen 10 auf, die an einer Seite mit einer Verzahnung 15 versehen sind, in die ein, ebenfalls mit einer Verzahnung versehener Kegel 16 eingreift. Der Kegel 16 ist mit einem die Öffnung 14 des äußeren Rohres 11 durchsetzenden Stellknopf 17 verbunden, so daß bei einem Verdrehen des Stellknopfes 17 manuell oder mit Hilfe eines geeigneten, fernbedienbaren Steilmotors oder mittels biegsamer Wellen von einem Bedienungsstand aus eine Drehung des inneren Rohrstückes 12 von außen her in der Weise möglich ist, daß wahlweise nicht benötigte Löcher bzw. Lochreihen verschließ- oder freigebbar sind. Durch ein herkömmliches, in einem der Löcher (z. B. 7) vorgesehenes Begrenzungsmittel, z. B. einer Spannhülse, ist es möglich, eine Begrenzung für die Verdrehung der inneren Rohrstücke 12 vorzusehen, was die individuelle Anzeige mittels herkömmlicher Meßmittel der jeweiligen umfangsmäßigen Lage der inneren Rohrstücke 12 erleichtert. Die Verwendung einer Spannhülse hat den Vorteil, daß das Luftloch, in dem sie verwendet wird, nicht verschlossen wird.

Ein weiterer wesentlicher Vorteil des Ausführungsbeispieles gemäß Fig. 1 und 2 bietet die Verwendung einer Führungshülse 18, die beispielsweise in der Öffnung 14 des äußeren Rohres 12 eingeklebt sein kann. Die Führungshülse 18 weist einen unteren Vorsprung 19 auf, der in die Vertiefung 10 des inneren Rohrstückes 12 eingreift, und zwar in der Weise, daß der mit einer Verzahnung versehene Kegel 16 in die seitliche Verzahnung 15 eingreift und gleichzeitig das innere Rohrstück 12 gegen axiale Verschiebung fixiert wird. Dafür wird ein Vorsprung 19 an der Führungshülse 18 verwendet. Zwecks besserer Einstellung der umfangsmäßigen Lage der inneren Rohrstücke 12 kann an den Stellknöpfen 17 jeweils eine Rasterung 20 mit einer Kugel 21 verwendet werden. Dadurch ist eine definierte Einstellung der umfangsmäßigen Lage der inneren Rohrstücke 12 möglich.

Im folgenden wird anhand von Fig. 4 eine weitere Ausführungsform der Erfindung beschrieben. Fig. 4 zeigt das linke Ende einer herkömmlichen Wendestange 22, die aus einem äußeren Rohr 23 besteht. In dem äußeren Rohr 23 sind wiederum eine Anzahl nebeneinanderliegender Rohrstücke 24 angeordnet. Das äußere Rohr 23 weist in mehreren Lochreihen Austrittsöffnungen 25 auf. Hier ist es vorteilhaft, ebenfalls eine Rasterung, z. B. eine Blechraste, zur eindeutigen Fixierung der Rohrstücke zu verwenden.

Einem jeden Rohrstück 24 ist in dem äußeren Rohr 23 ein Durchbruch bzw. eine Öffnung 26 zugeordnet. Dadurch kann manuell, z. B. mittels des Zeigefingers, das innere Rohr 24 radial verdreht werden, so daß die in diesem vorgesehenen Öffnungen bzw. Schlitze die gewünschten Luftaustrittslöcher 25 im äußeren Rohr 23 freigeben oder abdecken. Zur erleichterten Einstellung sind die inneren Rohrstücke 24 an den Drehbereichen unterhalb der Öffnungen 26 geriffelt.

Eine weitere Ausführungsform der Erfindung ist in Fig. 5 gezeigt. Die Wendestange 28 besteht wiederum aus einem, mit Luftaustrittsöffnungen 29 versehenen äußeren Rohr 30. In dem äußeren Rohr 30 liegen nebeneinander eine Anzahl innerer Rohrstücke 32. Einem jeden Rohrstück 32 ist eine Ausnehmung 31 im äußeren Rohr 30 zugeordnet. Parallel zu dem äußeren Rohr 30 ist eine Halterung 33 gezeigt, die zur Führung bzw. Lagerung von Stellrädern 34 verwendet wird. Einem jeden inneren Rohr 32 ist ein Stellrad 34 zugeordnet, das durch die Ausnehmung 31 hindurch form- oder zumindest reibschlüssig in der Weise mit einem Rohrstück 32 verbunden ist, daß durch Drehen der Stellräder 34 auch das zugeordnete innere Rohrstück 32 verdreht wird, um bestimmte Luftaustrittslöcher 29 freizugeben oder zu verschließen.

Es versteht sich, daß die in den Fig. 1 bis 5 gezeigten Ausführungsbeispiele auch dahingehend erweitert werden können, daß die Einstellmittel unter Zuhilfenahme von beispielsweise Stellmotoren oder biegsamen Wellen fernbedienbar ausgestaltet werden.

### Bezugszeichenliste

1 Seitenwände
2 Seitenwände
3 Traverse
4 Stellspindel
5 Wendestangen
6 Wendestangen
7 Vertiefungen
8 Loch
9 Loch
10 Loch
11 äußeres Rohr
12 innere Rohrstücke
13 Ausnehmung
14 Durchbrüche
15 (seitliche) Verzahnung
16 Kegel
17 Stellknopf
18 Führungshülse
19 (inneres) Führungsteil
20 Rasterung
21 Kugeln
22 Wendestange
23 äußeres Rohr
24 innere Rohrstücke
25 Löcher
26 Ausnehmung
27 Drehbereich
28 Wendestange
29 Löcher
30 Löcher
31 äußeres Rohr
32 innere Rohrstücke
33 Führung
34 Stellrad (geriffelt)
35 Vertiefungen

## Patentansprüche

1. Blasluftbeaufschlagte Wendestange zum Umlenken von Druckträgerbahnen, bestehend aus einem mit Luftaustrittsöffnungen versehenen äußeren Rohr und Einrichtungen zur Abdekkung von durch die Druckträgerbahn nicht abgedeckten Luftaustrittsöffnungen, dadurch gekennzeichnet, daß in dem äußeren Rohr (11, 23, 30) mehrere, in Achsrichtung angeordnete, mit Öffnungen (13) versehene Rohrstücke (12, 24, 32) angeordnet sind, daß einer jeden Öffnung (13) in den Rohrstücken (12, 24, 32) mindestens eine Öffnung (9, 25, 29) im äußeren Rohr (11, 23, 30) zugeordnet ist, daß jeweils durch einen Durchbruch (14, 26, 31 ) in dem äußeren Rohr (11,23,30) ein Rohrstück (12, 24, 32) in Umfangsrichtung in der Weise drehbar ist und daß die Öffnungen (13) in den inneren Rohrstücken (12, 24, 32) in Deckung mit den zugeordneten Luftaustrittsöffnungen (7, 8, 9, 25, 29) in dem äußeren Rohr (11, 23, 30) bringbar sind, so daß letztere wahlweise freigebbar oder bei Nichtdeckung verschließbar sind.

2. Wendestange nach Anspruch 1, dadurch gekennzeichnet, daß die inneren Rohrstücke (24) im Bereich der unterhalb der Ausnehmung (26) im äußeren Rohr (23) geriffelt sind.

3. Wendestange nach Anspruch 1, dadurch gekennzeichnet, daß parallel zu dem äußeren Rohr (30, Fig. 5) eine Stellräder (34) tragende Halterung (33) angeordnet ist, und daß jedes Stellrad (34) in Wirkbeziehung mit einem inneren Rohrstück (32) steht, so daß dieses in Umfangsrichtung drehbar ist.

4. Wendestange, insbesondere nach Anspruch 1, dadurch gekennzeichnet, daß in jedem inneren Rohrstück (12, Fig. 1 bis 3) in Umfangsrichtung verlaufende Vertiefungen (10) vorgesehen sind, die jeweils an einer Seite eine Verzahnung (15) aufweisen, in die ein, das äußere Rohr (11) durchsetzender Stellknopf (17) mit seinem, am unteren Ende mit einer Verzahnung versehener Kegel (16) eingreift.

5. Wendestange nach Anspruch 4, dadurch gekennzeichnet, daß der Stellknopf (17) in einer, im äußeren Rohr (11) befestigten Führungshülse (18) geführt ist, die eine, in die Vertiefung (10) an der nicht verzahnten Seite der Vertiefung (10) eingreifendes Führungsteil (19) aufweist, so, daß der Kegel (16) in der Verzahnung (15) geführt und das innere Rohrstück (12) axial fixiert ist.

## Claims

1. Air blast-stressed turning bar for guiding printing carrier webs, consisting of an outer tube provided with air outlet apertures and devices for covering air outlet apertures not covered by the printing carrier web, characterised in that in the outer tube (11, 23, 30) there are arranged several tube pieces (12, 24, 32) disposed in the axial direction and provided with apertures (13), in that at least one aperture (9, 25, 29) in the outer tube (11, 23, 30) is associated with each aperture (13) in the tube pieces (12, 24, 32), in that respectively a tube piece (12, 24, 32) can be rotated in the circumferential direction through an aperture (14, 26, 31) in the outer tube (11, 23, 30) in such a way, and in that the apertures (13) in the inner tube pieces (12, 24, 32) can be brought into congruence with the associated air outlet apertures (7, 8, 9, 25, 29) in the outer tube (11,23,30) so that the latter can optionally be released or can be closed by not overlapping.

2. Turning bar according to claim 1, characterised in that the inner tube pieces (24) in the region below the recess (26) in the outer tube (23) are grooved.

3. Turning bar according to claim 1, characterised in that parallel to the outer tube (30, Fig. 5) there is arranged a holder (33) carrying regulator wheels (34), and in that each regulating wheel (34) is in operational relationship with an inner tube piece (32) so that this can be rotated in the circumferential direction.

4. Turning bar, in particular according to claim 1, characterised in that in each inner tube piece (12, Fig. 1 to 3), there are provided depressions (10) running in the circumferential direction, which respectively have gearing (15) on one side into which an adjusting knob (17), penetrating the outer tube (11), engages with a bevel part (16) of which provided with gearing at the bottom end.

5. Turning bar according to claim 4, characterised in that the adjusting knop (17) is guided in a guide sleeve (18) secured in the outer tube (11), which sleeve has a guide part (19) engaging into the depression (10) on the non-toothed side of the depression (10), in such a way that the bevel part (16) is guided in the toothing (15) and the inner tube piece (12) is axially secured.

## Revendications

1. Barre de renvoi alimentée en air de soufflage pour changer la direction de défilement de bandes portant une impression, constituée d'un tube extérieur pourvu d'orifices de sortie d'air et de dispositifs pour couvrir des orifices de sortie d'air non couverts par la bande support d'impression, caractérisée en ce que plusieurs tronçons de tube (12, 24, 32) pourvus d'ouvertures (13) sont disposés dans le sens axial à l'intérieur du tube extérieur (11, 23, 30) et qu'au moins une ouverture (9, 25, 29) dans le tube extérieur (11, 23, 30) est associée à chaque ouverture (13) des tronçons de tube (12, 24, 32), qu'un tronçon de tube (12, 24, 34) peut être tourné chaque fois dans le sens circonférentiel à travers une percée (14, 26, 31) dans le tube extérieur (11, 23, 30) et que les ouvertures (13) des tronçons de tube intérieurs (12, 24, 32) peuvent être amenées en coïncidence avec les orifices de sortie d'air (7, 8, 9, 25, 29) correspondants du tube extérieur (11, 23, 30), de manière que ces orifices peuvent sélectivement être découverts ou fermés s'il n'y a pas coïncidence.

2. Barre de renvoi selon la revendication 1, caractérisée en ce que les tronçons de tube intérieurs (24) sont rainurés dans la zone située sous l'évidement (26) dans le tube extérieur (23).

3. Barre de renvoi selon la revendication 1, caractérisée en ce qu'un support (33) portant des roulettes de réglage (34) est disposé parallèlé- ment au tube extérieur (30, fig. 5), et que chaque roulette de réglage (34) est couplée à un tronçon de tube intérieur (32) de manière que ce dernier puisse être tourné dans le sens circonférentiel par la rotation de la roulette.

4. Barre de renvoi, en particulier selon la revendication 1, caractérisée en ce que chaque tronçon de tube intérieur (12, fig. 1 à 3) présente des creux (10) s'étandant dans le sens circonférentiel et qui sont chacun pourvus d'un côté d'une denture (15), dans laquelle engrène une denture prévue à l'extrémité inférieure d'un cône (16) qui est solidaire d'un bouton de réglage (17) traversant le tube extérieur (11).

5. Barre de renvoi selon la revendication 4, caractérisée en ce que le bouton de réglage (17) est guidé dans une douille guide (18), fixée dans le tube extérieur (11), qui porte un élément de guidage (19) pénétrant dans l'évidement (10) sur le côté non denté de celui-ci, de manière que le cône (16) soit en prise avec la denture (15) et que le tronçon de tube intérieur (12) soit fixé axialement.
